# EUROPÄISCHE PATENTSCHRIFT

(11) **EP 1 232 976 B1**
(45) Veröffentlichungstag und Bekanntmachung des Hinweises auf die Patenterteilung: **18.10.2006**
(21) Anmeldenummer: 01130773.3
(22) Anmeldetag: 22.12.2001
(51) Int. Cl.: B65H 3/08, B65H 3/48, B65H 3/00

(54) **Verfahren und Einrichtung zur Vereinzelung von Druckplatten**
Method and device for separating printing plates
Procédé et dispositif pour séparer des plaques d'impression

(30) Priorität: 29.01.2001 DE 10104078
(43) Veröffentlichungstag der Anmeldung: 21.08.2002
(62) Teilanmeldung aus: 06114361.6
(73) Patentinhaber: Heidelberger Druckmaschinen Aktiengesellschaft, 69115 Heidelberg (DE)
(72) Erfinder: Köster, Oliver, 24229 Schwedeneck (Sprenge) (DE); Mühlena, Thorsten, 24536 Neumünster (DE)

(56) Entgegenhaltungen:
- EP-A- 0 436 892
- WO-A-00/76899
- DE-A- 4 210 024
- US-A- 3 997 153

## Beschreibung

Die Erfindung betrifft ein Verfahren zum Vereinzeln von blattartigen, flächigen Elementen, insbesondere von zu belichtenden Druckplatten, von einem Stapel derartiger Elemente, vorzugsweise für ein automatisches Laden eines Druckplattenbelichters.

Des weiteren betrifft die Erfindung eine Einrichtung zum Vereinzeln von blattartigen, flächigen Elementen, insbesondere von zu belichtenden Druckplatten, von einem Stapel derartiger Elemente, bevorzugt für eine automatische Ladevorrichtung für einen Druckplattenbelichter, mit einem Organ zur Erfassung des im Stapel jeweils oberen bzw. vorderen Elementes wenigstens im Verlauf eines Randes, vorzugsweise zur Durchführung des vorgenannten Verfahrens.

Insbesondere für das automatische Laden eines Druckplattenbelichters, bevorzugt zur Belichtung von Druckplatten für die Verwendung in einer Offset-Druckmaschine, aber auch in anderen Speicherbereichen, werden blattartige, flächige Elemente in einem Stapel bereitgehalten bzw. bevorratet, sei es flach übereinander liegend oder aneinanderlehnend und stehend. Unabhängig von der Oberflächenbeschaffenheit kommt es dabei zumeist zu flächigen Anhaftungen aufeinander folgender Elemente, wobei die jeweilige Oberflächenbeschaffenheit Anhaftungen oder sogar Verklebungen noch begünstigen kann. Für einen Ladevorgang müssen aber derartige Elemente üblicherweise nacheinander vereinzelt, also jeweils vom Stapel getrennt werden. Dies muss zuverlässig geschehen, sollen nicht im nachfolgenden Arbeitsschritt Störungen auftreten. Für einen automatischen Ladevorgang soll auch die zuverlässige Trennung wie der Ladevorgang selbst vom Automatismus selbst gewährleistet sein, ohne dass eine Überwachung oder ein Eingriff durch eine Bedienungsperson erfolgen muss, wodurch der Automatismus durchbrochen und insgesamt in Frage gestellt würde.

Diese geforderte Zuverlässigkeit ist insbesondere bei so genannten Autoloadern für Druckplattenbelichter nicht zufrieden stellend verwirklicht und daher ein Problempunkt.

In der DE 42 10 024 A1 wird zur Lösung dieses Problems vorgeschlagen, dass die oberste Platte eines Druckplattenstapels mit relativ zueinander höhenverfahrbaren Saugfüßen angehoben wird,

Die Platte wird zunächst gemeinsam von allen Saugfüßen einer Saugplatte angesaugt, während sich diese Saugfüße dafür in einer Ebene befinden. Die Saugplatte wird dann mit der angesaugten Druckplatte deformiert. Hierbei werden die Saugfüße im Bereich des Druckplattenrandes aus der gemeinsamen Saugebene verfahren, während Saugfüße im zentralen Bereich der Druckplatte in der ursprünglichen Ebenen verbleiben. Durch diese Vorrichtung und dieses Verfahren wird die Druckplatte als Ganzes verformt, wofür eine komplexe Anordnung und eine aktive Steuerung der Saugfüße und der Saugplatte notwendig ist.

In der US 3,997,153 wird zur Vereinzelung von Papier vorgeschlagen ein Bogen Papier zunächst mit einer Saugröhre anzuheben, die eine konkav geformte Öffnung aufweist, an die sich das Papier anschmiegt und einen Kurvenverlauf annimmt. Solch ein geformtes starres Saugelement kann zum Vereinzeln von relativ starren Druckplatten nicht ohne Beschädigungen der Druckplatten verwendet werden.

In der WO 00/76899 A1 wird ähnlich wie in der DE 42 10 024 A1 eine verformbare Membran mit Saugelementen vorgeschlagen, die zum Ansaugen einer Leiterplatte so an die Leiterplatte gepresst wird, dass alle Saugelemente in einer Ebene liegen. Beim Anheben der Membran kehrt diese in ihre ursprünglich konvexe Form zurück, wodurch die Leiterbahn deformiert wird. Auch diese Vorrichtung ist durch den benötigten Anpressdruck der Membran auf die Leiterplatte zum Deformieren der Membran für die Vereinzelung von Druckplatten nur begrenzt brauchbar.

In der EP 0 436 892 A2 wird eine Vorrichtung zum Vereinzeln von fotografischen Filmen vorgestellt. Ein oberster Film wird von Saugelementen vom Stapel angesaugt. Die Vorrichtung umfasst einen "Vereinzelner" der von den Saugelementen beabstandet ist. Bei dem "Vereinzelner" handelt es sich um einen Abstandshalter, der an die Oberfläche des zu vereinzelnden Filmes anstößt, bevor die Saugelemente mit dem Film in Kontakt kommen. Der Abstandshalter kann dafür aus einem federnden Material sein. Der Abstandshalter hält Bereiche des angesaugten Filmes von den Saugelementen fern, wodurch sich der Film in diesem Bereich verbiegt. Zum weiteren Unterstützen die Trennung des Films vom Stapel kann Luft zwischen den obersten Film und den Stapel geblasen werden. Durch den Abstandshalter wird ein neues konstruktives Element vorgeschlagen, das in direktem Kontakt mit den zu vereinzelnden Film kommt. Dieses bedeutet zum Einen einen erhöhten konstruktiven Aufwand, zum Anderen wäre, bei der Verwendung dieser Vorrichtung beim Vereinzeln von Druckplatten ein weiteres Element gegeben, was die Druckplatte beschädigen könnte, zumindest aber Druckbelichtungen verursachen könnte.

Der Erfindung liegt die Aufgabe zugrunde, bei einem Verfahren bzw. einer Einrichtung der eingangs genannten Gattung, die Zuverlässigkeit, vorzugsweise kostengünstig und mit relativ einfachen Mitteln bzw. Umbaumaßnahmen, zu verbessern.

Diese Aufgabe wird in Verfahrenshinsicht erfindungsgemäß dadurch gelöst, dass beim Trennen des im Stapel oberen bzw. vorderen Elementes vom Stapel dieses vom Stapel zu trennende Element in einem Randbereich ausgebuchtet, aufgewölbt, ausgebeult oder sonst wie ausgebogen wird.

Wesentlich dabei ist, dass im Randverlauf die flächige Anhaftung des abzunehmenden Elementes am nächstfolgenden Element lokal über einen Abschnitt durchbrochen und gelöst wird, so dass sich diese Störung mit Vorteil beim weiteren Abnehmen leicht fortpflanzt. Bei dem Versuch eines gleichmäßigen oder mittigen Erfassens des flächigen Elementes würde sich ein Luftunterdruck ausbilden, der die Anhaftung begünstigt und verstärkt und sich so einem weiteren Abtrennen des Elementes widersetzt. Wird jedoch, wie erfindungsgemäß vorgesehen, der Randverlauf des abzunehmenden Elementes ausgebuchtet, so kommt es zu lokalen Verwerfungen oder Faltenbildungen, die in günstiger Weise die Anhaftungstendenz stören.

Die Trennung des erfassten Elementes wird unterstützt und verstärkt wird, indem von der Stoßkante des ausgebuchteten Randes her Luft zwischen das abzutrennende Element und den Stapel geblasen wird.

Erfindungsgemäß wird der gesamte Stapel quer zu den Stoßkanten der Elemente belüftet. Die Elemente sind vorzugsweise aneinanderlehnend zu einem Stapel gestellt, wobei die Elemente jeweils an ihrem unteren Rand zum Vereinzeln erfasst werden und entsprechend bevorzugt auch von unten belüftet werden, indem der Stapel auf einen oder mehrere Lüftungsschlitze gestellt ist.

Eine erfindungsgemäße Einrichtung der eingangs genannten Gattung zeichnet sich in selbständiger Lösung der gestellten Aufgabe dadurch aus, dass das Erfassungsorgan derart ausgestaltet ist, daß der von ihm erfaßte Randverlauf des erfaßten Elementes wenigstens in einem Abschnitt gewölbt ist.

Häufig werden zum Erfassen und Anheben von blattartigen Elementen Saugelemente vorgesehen, die in verschiedenen Anordnungen oder Anzahlen vorhanden sein könnten. Gerade auch bei Verwendung derartiger Saugelemente kann, der erfindungsgemäßen Einrichtung vorgesehen, die Erfindung mit einfachen Mitteln und wenigen Veränderungen zuverlässig verwirklicht werden, indem wenigstens eines der Saugelemente weiter von der Oberfläche des anzusaugenden Elementes beabstandet ist als andere der Saugelemente. Bis zu diesem weiter entfernten Saugelement ist der Ansaugweg, der vom Element zurückgelegt wird, größer, so daß sich automatisch an dieser Stelle eine Ausbuchtung oder Auswölbung im Element ergibt, weil das Element an anderen, mehr oder weniger benachbarten Saugelementen eher anschlägt und sich daher gezwungenermaßen durchbiegen muß. Dabei reichen schon einige wenige Millimeter Wegunterschied zumeist aus. Dieser Wegunterschied kann in baulich besonders und überraschend einfacher und kostengünstiger Weise zum Beispiel dadurch erreicht werden, daß bei dem beabstandeteren Saugelement lediglich eine Unterlegscheibe weniger verwendet wird, so daß diese als Distanzstück wegfällt.

Wenigstens ein Luftblasorgan wird erfindungsgemäß bevorzugt dem zu erwartenden Aufwölbungsbereich des zu erfassenden Elementes, also bspw. einem beabstandeteren Saugelement, zugeordnet positioniert. Es können auch weitere Luftblasorgane dort oder im weiteren Umfeld angeordnet werden.

Die sich daraus erfindungsgemäß ergebenden Vorteile sind sinngemäß bereits im Zusammenhang mit dem erfindungsgemäßen Verfahren geschildert worden.

Eine Weiterbildung der Erfindung sieht vor, daß sich das wenigstens eine Luftblasorgan über die gesamte Tiefe des Stapels erstreckt und diesen belüftet und so eine Trennbarkeit der Elemente im gesamten Stapel vorbereitet und unterstützt.

Ein Ausführungsbeispiel, aus dem sich weitere erfinderische Merkmale ergeben, auf das die Erfindung in Ihrem Umfang aber nicht beschränkt ist, ist in der Zeichnung dargestellt. Es zeigen schematisch:
Fig. 1 eine Unteransicht eines Stapels aus Druckplatten mit einem Erfassungsorgan und
Fig. 2 einen Schnitt durch den Stapel gemäß Fig. 1 entlang der in Fig. 1 mit II - II bezeichneten strichpunktierten Linie.

Die Figuren 1 und 2 zeigen schematisch, nicht maßstabsgerecht und nur beispielhaft einmal in Fig. 1 eine Unteransicht mit Blick gemäß der in Fig. 2 mit I - I bezeichneten strichpunktierten Linie und einmal in Fig. 2 eine Schnittansicht entlang der in Fig. 1 mit II - II bezeichneten strichpunktierten Linie eines Stapels aus zu belichtenden Druckplatten 1, 1'. Die mit 1' bezeichnete Druckplatte ist jeweils die obere bzw. in dem stehenden Stapel die vordere Platte des Stapels, die zu Beginn ihres Vereinzelungsvorganges bei ihrer Abnahme und Lösung vom Stapel dargestellt ist.

Für die Vereinzelung und Erfassung der Druckplatte ist ein Erfassungsorgan 2 vorgesehen, das Bestandteil einer nicht näher dargestellten Ladeeinrichtung eines ebenfalls nicht dargestellten Druckplattenbelichters sein kann. Das Erfassungsorgan 2 besteht im wesentlichen aus einer Leiste 3, die schwenkbeweglich um eine zu ihrer Erstreckung verlaufende Schwenkachse angeordnet sein kann, um durch eine Schwenkbewegung das Abnehmen der vorderen Druckplatte 1', welches in der Fig. 2 im unteren Bereich der Druckplatte 1' gerade erst begonnen hat, in gleicher Richtung fortzuführen, bis die Druckplatte 1' bspw. etwa waagerecht vor dem Stapel in einen Belichter einführbar ist. An der Leiste 3 sind Saugelemente 4, 5 angeordnet, wobei von den Druckplatten 1, 1' und der Leiste 3 in der Fig. 1 nur ein abgebrochener Abschnitt dargestellt ist und entsprechend nur einige Saugelemente 4, 5 dargestellt sind. Durch die Saugelemente 4, 5 wird zur Ansaugung der Druckplatte 1' Luft angesaugt und durch angedeutete Schläuche 6 oder dergleichen zu einer nicht dargestellten Pumpeirichtung in Richtung der Pfeile 7 abgeführt. Die Saugelemente 4 sind mit angedeuteten Schraubverbindungen 8 und Unterlegscheiben 9 an der Leiste 3 angeordnet. An den Saugelementen 5 sind die Unterlegscheiben 9 fortgelassen, so daß sie näher an der Leiste 3 angeordnet sind und weiter vom Stapel der Druckplatten 1, 1' beabstandet sind.

Wie insbesondere Fig. 1 zeigt, führt dies auf dem Abschnitt der Druckplatte 1', der von den Saugelementen 5 erfaßt wird, zu einer Auswölbung 10, durch die sich in diesem Abschnitt der Bereich der Druckplatte 1' von der gestrichelt dargestellten Fluchtlinie 11 der übrigen Bereiche der Druckplatte 1' entfernt. In die Auswölbung 10 kann somit Luft eintreten, die ein Ablösen der Druckplatte 1' vom Stapel begünstigt.

Fig. 2 zeigt unterhalb des Stapels der Druckplatten 1, 1' ein Luftblasorgan 12, das aktiv in Richtung des Pfeiles 13 Luft ansaugt und in die Auswölbung 10 und die Zwischenräume der übrigen Druckplatten 1 über die gesamte Tiefe des Stapels einbläst. Das Luftblasorgan 12 kann bspw. klotzförmig ausgebildet und mit einer Bohrung 14 versehen sein, die sich über die gesamte Tiefe des Stapels über einen Schlitz 15 öffnet.

## Patentansprüche

1. Verfahren zum Vereinzeln von blattartigen, flächigen Elementen, insbesondere von zu belichtenden Druckplatten, von einem Stapel derartiger Elemente, vorzugsweise für ein automatisches Laden eines Druckplattenbelichters,
wobei beim Trennen des im Stapel oberen bzw. vorderen Elementes vom Stapel das obere Element in einem Randverlauf ausgebuchtet wird und von der Stoßkante des ausgebuchteten Randes her Luft zwischen das abzutrennende Element und den Stapel geblasen wird,
**dadurch gekennzeichnet,**
**dass** auf einer Linie quer zu den Stoßkanten des gesamten Stapels Luft in den Stapel geblasen wird.

2. Verfahren nach Anspruch 1,
**dadurch gekennzeichnet,**
**dass** die Elemente bezüglich der Lotrechten geneigt und aneinandergelehnt zu einem Stapel aufgestellt sind und dass das jeweils vordere Element in seinem unteren, waagerecht verlaufenden Randbereich erfasst wird.

3. Einrichtung zum Vereinzeln von zu belichtenden Druckplatten von einem Stapel für eine automatische Ladevorrichtung für einen Druckplattenbelichter, umfassend ein Erfassungsorgan (2) zur Erfassung der im Stapel jeweils oberen, bzw. vorderen Druckplatte wenigstens im Verlauf eines Randes,
wobei dieses Erfassungsorgan (2) derart ausgestaltet ist, dass der von ihm erfasste Rand in einem Abschnitt (10) gewölbt wird,
wozu das Erfassungsorgan (2) Saugelemente (4, 5) zur Ansaugung der zu erfassenden Druckplatte umfasst,
**dadurch gekennzeichnet, daß** wenigstens ein Saugelement (5) weiter von der Oberfläche der anzusaugenden Druckplatte beabstandet ist als andere der Saugelemente (4), und die Einrichtung
wenigstens ein, dem Abschnitt (10) zugeordnetes, unter die Druckplatte (1') blasendes Luftblasorgan umfasst (12), wobei das Luftblasorgan (12) einen sich quer zu den Stoßkanten der Druckplatten (1) über die gesamte Stapelhöhe erstreckenden Austrittsschlitz (15) aufweist.

4. Einrichtung nach Anspruch 3,
**dadurch gekennzeichnet,**
**dass** das Erfassungsorgan (2) eine Leiste (3) sowie wenigstens ein erstes Saugelement (4) und wenigstens ein zweites Saugelement (5), welche an der Leiste angeordnet sind umfasst, wobei das zweite Saugelement (5) eine geringere Distanz zur Leiste (3) aufweist als das erste Saugelement (4), diese Distanz während des laufenden Betriebes baulich konstant gehalten ist, so dass das zweite Saugelement (5) weiter von der Oberfläche des anzusaugenden Elementes (1') beabstandet ist als das erste Saugelement (4) und somit ein größerer Ansaugweg für die Druckplatte (1') entsteht, so dass die erfasste Druckplatte (1') durch diese unterschiedlich großen Ansaugwege wenigstens in dem Bereich der Saugelemente (5) gewölbt ist.

5. Einrichtung nach Anspruch 4,
**dadurch gekennzeichnet,**
**dass** das Erfassungsorgan (2) Distanzstücke zwischen der Leiste (3) und den ersten und zweiten Saugelementen (4 und 5) umfasst, die die Distanzen der Saugelemente (4, 5) zur Leiste (3) und so die Ansaugwegunterschiede der Druckplatte (1') zu den Saugelementen (4, 5) baulich ermöglichen.

6. Einrichtung nach Anspruch 5,
**dadurch gekennzeichnet,**
**dass** die Distanzstücke Unterlegscheiben sind.

## Claims

1. A method for separating sheet-like flat elements, in particular of printing plates to be exposed, from a stack of such elements, preferably for an automatic loading of a printing plate recorder,
wherein, during separation from the stack of the upper or front element of the stack, the upper element is curved outwardly along the edge and air is blown between the element to be separated and the stack, from the butt edge of the curved edge,
**characterized in that**
air is blown in the stack on a line transverse to the butt edges of the entire stack.

2. The method according to claim 1,
**characterized in that**
the elements, being bent and leaning against one another relative to the vertical, are put up in a stack and the front element is in each case acquired in its lower edge region extending horizontally.

3. A device for separating printing plates to be exposed from a stack for an automatic loading deice for a printing plate recorder, comprising an acquisition device (2) for acquiring the respective upper or front printing plate of the stack at least along an edge,
wherein the acquisition device (2) is designed such that the edge acquired by it is curved in a section (10), the acquisition device (2) comprising therefor suction elements (4, 5,) for sucking in the printing plate to be acquired,
**characterized in that**
at least one suction element (5) is spaced farther away from the surface of the printing plate to be sucked in than others of the suction elements (4), and the device comprises at least one blowing device (12) assigned to the section (10) and blowing air beneath the printing plate (1'), wherein the blowing device (12) has an exit slot (15) extending over the entire height of the stack transversely to the butt edges of the printing plates (1).

4. The device according to claim 3,
**characterized in that**
the acquisition device (2) comprises a bar (3) and at least a first suction element (4) and at least a second suction element (5), which are arranged at the bar, the second suction element (5) having a smaller distance to the bar (3) than the first suction element (4), the distance being held constant with regard to structure, during continuous operation, so that the second suction element (5) is spaced further away from the surface of the element (1') to be sucked in than the first suction element (4) and thus a greater suction path is produced for the printing plate (1'), so that the acquired printing plate (1') is curved at least in the region of the suction elements (5) because of the suction paths varying in size.

5. The device according to claim 4,
**characterized in that**
the acquisition device (2) has spacers between the bar (3) and the first and second suction elements (4 and 5), which, with regard to structure, render possible the distances of the suction elements (4, 5) to the bar (3) and thus the differences in the suction path of the printing plate (1') to the suction elements (4, 5).

6. The device according to claim 6,
**characterized in that**
the spacers are washers.

## Revendications

1. Procédé pour séparer des éléments plats en forme de feuille, notamment des plaques d'impression devant être exposées, à partir d'un empilage de tels éléments, préférentiellement pour un chargement automatique d'un appareil d'exposition, l'élément supérieur subissant une courbure au niveau d'un bord, lors de la séparation de l'élément supérieur ou avant dans l'empilage, et de l'air étant soufflé depuis la lisière du bord courbé, entre l'élément à séparer et l'empilage, **caractérisé en ce que** de l'air est soufflé dans l'empilage, sur une ligne disposée transversalement par rapport aux lisières de l'ensemble de l'empilage.

2. Procédé selon la revendication 1, **caractérisé en ce que** les éléments sont disposés en oblique par rapport à la verticale et appuyés l'un contre l'autre pour former un empilage et **en ce que** l'élément avant considéré est saisi au niveau de la zone d'extrémité se trouvant à l'horizontale.

3. Dispositif pour séparer des plaques d'impression devant être exposées, depuis un empilage, pour un dispositif de chargement automatique d'un appareil d'exposition de plaques d'impression, comprenant un organe de saisie (2) destiné à la saisie de la plaque d'impression supérieure ou avant dans l'empilage, dans le tracé d'un bord au moins, ledit organe de saisie (2) étant configuré de telle sorte que le bord saisi par l'organe est bombé dans un secteur (10), ledit organe de saisie (2) comportant à cet effet des éléments ventouses (4, 5) destinés à manutentionner la plaque d'impression devant être saisie, **caractérisé en ce qu'**un élément ventouse (5) au moins, par rapport à d'autres parmi les éléments ventouses (4), est disposé à distance de la surface de la plaque d'impression devant être saisie et **en ce que** le dispositif comprend un organe de soufflage d'air (12) au moins, soufflant sous la plaque d'impression (1') et affecté au secteur (10), ledit organe de soufflage d'air (12) comportant une fente de sortie (15) s'étendant transversalement par rapport aux lisières des plaques d'impression (1), sur l'ensemble de la hauteur de l'empilage.

4. Dispositif selon la revendication 3, **caractérisé en ce que** l'organe de saisie (2) comprend un listeau (3) de même qu'un premier élément ventouse (4) au moins et un deuxième élément ventouse (5) au moins, ces derniers étant disposés au niveau du listeau, la distance du deuxième élément ventouse (5) par rapport au listeau (3) étant plus petite que celle du premier élément ventouse (4), ladite distance étant maintenue constante durant l'exploitation, de telle sorte que le deuxième élément ventouse (5) reste à une plus grande distance de la surface de l'élément (1') devant être saisi, comparé au premier élément ventouse (4), générant ainsi une distance d'aspiration plus grande pour la plaque d'impression (1'), de telle sorte que la plaque d'impression (1') saisie est bombée au niveau des éléments ventouse (5) au moins, du fait des différentes distances d'aspiration.

5. Dispositif selon la revendication 4, **caractérisé en ce que** l'organe de saisie (2) comprend des pièces d'écartement prévues entre le listeau (3) d'une part et le premier et second élément ventouse (4 et 5), permettant ainsi les distances des éléments ventouses (4, 5) par rapport au listeau (3) et par là les différences d'aspiration de la plaque d'impression (1') par rapport aux éléments ventouses (4, 5).

6. Dispositif selon la revendication 5, **caractérisé en ce que** les pièces d'écartement sont des rondelles plates.
